# EUROPÄISCHE PATENTSCHRIFT

(11) **EP 1 698 738 B1**
(45) Veröffentlichungstag und Bekanntmachung des Hinweises auf die Patenterteilung: **28.04.2010**
(21) Anmeldenummer: 05012695.2
(22) Anmeldetag: 14.06.2005
(51) Int. Cl.: E04C 2/36

(54) **Leichtbauplatte und Verfahren zu ihrer Herstellung**
Lightweight building panel and method of production
Panneau de construction léger et méthode de production

(30) Priorität: 04.03.2005 DE 102005010565
(43) Veröffentlichungstag der Anmeldung: 06.09.2006
(73) Patentinhaber: REHAU AG + Co, 95111 Rehau (DE)
(72) Erfinder: Bauer, Dieter, 95213 Münchberg (DE)

(56) Entgegenhaltungen:
- WO-A-00/34598
- WO-A-01/07725
- DE-A1- 19 611 382
- DE-U1-202006 003 857
- FR-A- 2 074 804

## Beschreibung

Die Erfindung betrifft eine Leichtbauplatte nach dem Oberbegriff des Anspruchs 18 und ein Verfahren zu ihrer Herstellung nach dem Oberbegriff des Anspruchs 1.

Eine gattungsgemäße Leichtbauplatte bzw. ein gattungsgemäßes Herstellungsverfahren ist aus WO 01/07725 A1 bekannt.

Aus der DE 19506158 A1 ist eine Leichtbauplatte bekannt, bei der ein Kern von zumindest zwei Platten an zwei seiner Seiten abgedeckt ist. Diese Leichtbauplatte weist an ihren Längsstimseiten ein Halte- und Abschlussprofil auf, welches ein Basisteil mit einer Sicht- bzw. Anschlussfläche und einer dieser gegenüberllegende Abdeckfläche aufweist und mit einer Verankerungseinrichtung, die an der Abdeckfläche angeordnet ist und im Montagezustand in den Kern der Leichtbauplatte eingreift. Dieses Halte- und Abschlussprofil wird in die Längsstirnseiten der Leichtbauplatte eingepresst, wobei der Kern der Leichtbauplatte an dieser Stelle beschädigt ist und das Halte- und Abschlussprofil über den an der Verankerungseinrichtung angeordneten Klebstoff mit den Decklagen der Leichtbauplatte verklebt ist.

Bei diesem Halte- und Abschlussprofil ist es jedoch nachteilig, dass für jede Geometrie bzw. Raumform der Leichtbauplatte, insbesondere abhängig von der Dicke und vor allem der Toleranz der Decklagen separate Halte- und Abschlussprofile hergestellt werden müssen. Ein weiterer Nachteil bei dieser Leichtbauplatte wird darin gesehen, dass durch das Eindrücken der Verankerungseinrichtung in die Kernlage der Leichtbauplatte ein Aufspreizen bzw. Aufdehnen der Decklagen der Leichtbauplatte erfolgt, welches beispielsweise unterschiedlichen Toleranzen der Verankerungseinrichtung und unterschiedlichen Abständen der einzelnen Decklagen zugeordnet werden muss. Weiterhin nachteilig wird gesehen, dass diese Lösung zu einem möglichen Ablösen der Kernlage von einer oder beider Decklagen führt.

Eine weitere Leichtbauplatte ist in der DE 103 13 055 A1 beschrieben. Hier wird ein Verfahren und eine Vorrichtung zur Herstellung einer Leichtbauplatte aus zwei die Plattenober- sowie die Plattenunterseite bildenden dünnwandigen Decklagen und mindestens einer zwischen den Decklagen angeordneten und mit diesen verklebten Kernlagen aus leichtem Füllmaterial beschrieben. Das Verfahren zur Herstellung dieser Leichtbauplatte soll dadurch gekennzeichnet sein, dass im Durchlauf auf eine erste Seite Kernlage eine Klebstoffschicht aufgebracht und die erste Seite der Kernlage mit einer ersten Decklage zusammengeführt wird, auf eine zweite Seite der Kernlage eine Klebstoffschicht aufgebracht und die zweite Seite der Kernlage mit einer zweiten Decklage zusammengeführt wird und die Decklagen mit der Kernlage verpresst werden. Es wird weiterhin beschrieben, dass zur Herstellung dieser Leichtbauplatte zumindest im Bereich von Längsstirnseiten der Leichtbauplatte angeordnete, mit den Decklagen verklebte Rahmenriegel angeordnet sein können. Die beschriebene Leichtbauplatte kann somit einerseits ohne an den Längsstirnseiten angeordnete Rahmenriegel hergestellt werden, als auch mit diesen längsstirnseitigen angeordneten Rahmenriegeln. Die Leichtbauplatte wird somit einerseits mit ungeschützten Längsstirnseiten verbaut bzw. andererseits mit auf den Querschnitt und die Geometrie der Leichtbauplatte dimensionierten Rahmenriegeln hergestellt, welche die Längsstirnseiten bedecken. Nachteilig bei diesem Verfahren wird gesehen, dass die Herstellung zwar im Durchlauf funktionieren soll, jedoch jede Leichtbauplatte als Einzelstück schrittweise montiert werden muss. So ist es insbesondere bei der Verwendung der Rahmenriegel nachteilig, dass diese in ihrer Dimensionierung den Decklagen für die herzustellende Leichtbauplatte angepasst sein müssen und somit eine vollautomatische Fertigung online nicht realisierbar ist. Ein weiterer Nachteil der Leichtbauplatte wird darin gesehen, dass die mit den Decklagen verklebten Rahmenriegel aufgrund der bekannten Fertigungstoleranzen insbesondere bei der Holzbearbeitung dazu führen, dass die zu verklebende Kernlage nicht vollflächig mit den Decklagen verklebt ist bzw. durch die Verpressung der Decklagen beschädigt wird. Bei der nach diesem beschriebenen Verfahren hergestellten Leichtbauplatte ohne verklebte Rahmenriegel müssen die Längsstirnseiten erst nachträglich durch zusätzliche Arbeitsgänge und Verfahrensschritte vor Beschädigung und Zerstörung geschützt werden. Bei der Verwendung der beschriebenen Rahmenriegel muss ebenfalls in einem zusätzlichen Arbeitsgang auf die Längsstirnseiten der Leichtbauplatte ein zusätzlicher Schutz kosten- und zeitintensiv durch zusätzliche Abdeckelemente aufgebracht werden. Somit sind diese Leichtbauplatten in ihrer Herstellung nicht wirtschaftlich, insbesondere unter der Tatsache der Notwendigkeit geschützter Längsstirnseiten.

Hier setzt die Erfindung ein, die es sich zur Aufgabe gestellt hat, die Nachteile des bekannten Standes der Technik zu verbessern und eine Leichtbauplatte aufzuzeigen, die kostengünstig und vollautomatisch wirtschaftlich herstellbar ist, deren Längsstirnseiten dauerhaft geschützt bzw. versiegelt sind, bei der die verwendeten Abdeckelemente der Längsstimseiten ein geringes Gewicht aufweisen, fest mit der Leichtbauplatte diese stabilisierend verbunden sind und wobei erstmalig Leichtbauplatten mit Freiformen realisierbar sind.

Zur Lösung dieser Aufgabe stellt die Erfindung die Leichtbauplatte gemäß Anspruch 18 sowie das Verfahren zur Herstellung dieser Leichtbauplatte gemäß Anspruch 1 bereit.

Weitere vorteilhafte Ausgestaltungen sind In den Unteransprüchen beschrieben.

Das Verfahren zur Herstellung einer erfindungsgemäßen Leichtbauplatte umfasst einen ersten Verfahrensschritt, bei dem eine Nut in wenigstens eine Längsstirnseite der Leichtbauplatte eingebracht wird, wobei in einem zweiten Verfahrensschritt eine erste Profilleiste in die Nut der Leichtbauplatte eingebracht wird, in einem dritten Schritt die über die Nut der Leichtbauplatte überstehende Profilleiste abgetragen wird und In einem vierten Verfahrensschritt eine zweite Profillelste auf die vorher abgetragene Profilleiste aufgebracht wird. Die erste Profilleiste wird aus einer mikroporösen Schaumstruktur hergestellt.

Es hat sich überraschend herausgestellt, dass durch den Einsatz und die Verwendung von Profilleisten aus thermoplastisch verarbeitbarem Werkstoff derartige Leichtbauplatten kostengünstig herstellbar und vor allem an den Längsstimseiten schnell und dichtend verschließbar sind. Durch die Verwendung von Profilleisten aus der Gruppe der Polyolefine, Polystyrole, Styrol-Copolymere, Polyvinylchloride, Polycarbonate, Polyester, Polyamide, Ethylenvinylacetate oder Ähnlichem kann die erfindungsgemäße Leichtbauplatte sowohl vollautomatisch wirtschaftlich bzw. kostengünstig und an jedes spezielles Anforderungsprofil ausgerichtet, hergestellt werden. Ein entscheidender Vorteil wird darin gesehen, dass es nun erstmalig möglich ist, derartige Leichtbauplatten in sog. Freiformen, wie beispielsweise mit abgerundeten Ecken, kreisförmig bzw. oval, herzustellen, die an ihren Längsstimseiten dichtend verschließbar sind.

Es hat sich als vorteilhaft herausgestellt, dass die Profilleiste, die in die Nut der Leichtbauplatte eingebracht und abgetragen wird, eine geringere Dichte als die nachträglich aufgebrachte Profilleiste aufweist. Einerseits ist durch die Verwendung eines thermoplastisch verarbeitbaren Werkstoffes mit einer geringeren Dichte das Gewicht der erfindungsgemä-βen Leichtbauplatte positiv beeinflusst, andererseits hat sich überraschend herausgestellt, dass sich durch das mechanische Abtragen, wie beispielsweise das Abfräsen des über die Nut der Leichtbauplatte überstehenden Teils der Profilleiste, im Durchlaufverfahren eine Vergrößerung der Oberfläche der Profilleiste ergibt, durch welche sich das nachträgliche Aufbringen einer weiteren Profilleiste vollautomatisch, schnell und stoffschlüssig realisieren lässt.
Es wird weiterhin vorteilhaft gesehen, dass bei einem Verhältnis der Dichten der in die Nut der Leichtbauplatte eingebrachten Profilleiste zu der auf dieser nachträglich aufgebrachten Profilleiste von 0,1 ein ausgewogenes Preis-/Leistungsverhältnis der zu verwendenden thermoplastisch verarbeitbaren Werkstoffe mit den durch sie erzielbaren mechanischen Eigenschaften ergibt. Weiterhin vorteilhaft ist, dass der Einsatz einer in die Nut der Leichtbauplatte einzusetzenden Profilleiste mit einer Dichte von 0,20 g/cm³ bis 0,85 g/cm³, vorzugsweise 0,40 bis 0,70 g/cm³, insbesondere nach der mechanischen Abtragung der über die Nut der Leichtbauplatte hervorstehenden Profilleiste eine sog. Schaumstruktur freigelegt ist, die als löchrig-porös bezeichnet werden kann, so dass die Verklebung der nachfolgend aufzubringenden Profilleiste, welche im Allgemeinen ein Dekor analog der Decklagen der Leichtbauplatte aufweist, durch das Eindringen des Klebstoffes in die löchrig-poröse Oberfläche der abgefrästen unteren Profileiste deutlich verbessert ist. Durch diese mikroporöse Struktur weist die Profilleiste an ihrer Oberfläche Öffnungen auf, die teilweise hinterschnittig ausgebildet sind. Hierdurch können Verklebequalitäten erreicht werden, die den bekannten Verklebungen von beispielsweise thermoplastisch verarbeitbaren Kantenstreifen an den Längsstirnseiten von beispielsweise Spanplatten vergleichbar sind.

Es wird weiterhin als vorteilhaft herausgestellt, dass bei der Verwendung einer in die Nut der Leichtbauplatte einzubringenden Profilleiste mit einer strukturierten Oberfläche die vorteilhafterweise eine Rauhtiefe von etwa 5 µm bis 40 µm, vorzugsweise 10 µm bis 25 µm aufweist, ebenfalls eine sehr gute adhäsive Verbindung zwischen den thermoplastisch verarbeitbaren Profilleisten realisierbar ist. Durch die unterschiedlich einstellbare strukturierte Oberfläche, welche durch verschiedene Möglichkeiten im Herstellungsverfahren für die in die Nut der Leichtbauplatte einzubringende Profilleiste realisierbar sind, wie z. B. chemische Treibmittel (bspw. Bicarbonat, Sulfonhydrazid, Azodicarbonamid), physikalische Treibmittel (bspw.Tentan, Heptan) bzw. auch physikalisches Schäumen (bspw. mit Kohlendioxid), kann das längsrandseitige Verschließen der erfindungsgemäßen Leichtbauplatte durch derartige Profilleisten allen technischen Anforderungen und Normen gerecht und vor allem wirtschaftlich erfolgen.

Um die Festigkeit der beispielsweise adhäsiven Verbindung zwischen den einzubringenden Profilleisten noch weiter zu erhöhen, weisen diese an ihrer der Nut zugewandten Oberfläche wenigstens teilweise ein Haftvermittlersystem auf. Dieses Haftvermittlersystem ist ausgewählt aus der Gruppe der Polyolefine, Polystyrole, Styrol-Copolymere, Polyvinylchloride, Polycarbonate, Polyester, Polyamide, Ethylenvinylacetate oder Ähnlichem, wobei das Haftvermittlersystem sowie ein eingesetztes Klebstoffsystem mit den thermoplastisch verarbeitbaren Werkstoffen der Profilleisten so abgestimmt werden können, dass eine optimale Verklebequalität und eine optimale Optik der erfindungsgemäßen Leichtbauplatte realisierbar ist. Es liegt jedoch auch im Rahmen der Erfindung, dass das Haftvermittlersystem nur bei Bedarf und entsprechend dimensioniert eingesetzt werden kann.

Weiterhin hat sich überraschend herausgestellt, dass die in die Nut der Leichtbauplatte einzubringende Profilleiste aus einem recycelten thermoplastisch verarbeitbarem Werkstoff hergestellt sein kann, was die Kosten und Wirtschaftlichkeit der Leichtbauplatte weiter positiv beeinflusst.
Es liegt jedoch auch im Rahmen der Erfindung, dass die in die Nut der Leichtbauplatte einzubringende Profilleiste so dimensioniert ist, dass sie kraftschlüssig in die Nut einbringbar ist. Ein weiterer Vorteil der in die Nut der Leichtbauplatte einzubringenden Profilleiste, wenn deren Dicke etwa der Tiefe der Nut der Leichtbauplatte entspricht, wird darin gesehen, dass ein nachträgliches mechanisches Abtragen wie beispielsweise Fräsen nicht erforderlich ist, da die Dimensionierung der Profilleiste mit der Geometrie der Nut der Leichtbauplatte kommuniziert.
Durch die Verwendung eines schäumbaren beispielsweise thermoplastisch verarbeitbaren Werkstoffes und der damit realisierbaren strukturierten Oberfläche mit definierter Rauhigkeit für die untere Profilleiste kann die nächste Profilleiste, welche das Dekor aufweist, ebenfalls stoffschlüssig adhäsiv mit dieser in der Nut der Leichtbauplatte eingebrachten unteren Profilleiste verbunden werden.
Es liegt jedoch auch im Rahmen der Erfindung, dass die Oberfläche der in die Nut der Leichtbauplatte eingebrachten Profilleiste zur Optimierung einer adhäsiven Klebeverbindung durch beispielsweise eine Beflammung, eine Korona-Entladung, eine Plasmabehandlung, aber auch eine Primerbeschichtung optimierbar ist, so dass eine gezielte Aktivierung der Oberfläche der Profilleiste erfolgt.
Weiterhin vorteilhaft wird gesehen, dass die Profilleiste, welche auf die in der Nut der Leichtbauplatte eingebrachte Profilleiste aufzubringen ist, an ihrer dieser Profilleiste zugewandten Oberfläche eine entsprechende Oberflächenaktivierung aufweist, um die adhäsive Klebeverbindung zu optimieren.

Ein weiterer Vorteil der erfindungsgemäßen Leichtbauplatte wird darin gesehen, dass die aus einem thermoplastisch verarbeitbaren Werkstoff bestehenden Profilleisten im bekannten Extrusions- bzw. Coextrusionsverfahren herstellbar und wirtschaftlich auf Rollen mit ca. 100 m Länge lieferbar sind, so dass bei der Herstellung der erfindungsgemäßen Leichtbauplatte eine kontinuierliche und von geringen Maschinenstillstandszeiten geprägte Fertigung möglich ist. Durch die vorteilhafte Verwendung der aus thermoplastisch verarbeitbaren Werkstoffen bestehenden Profilleisten können die Längsstirnseiten der erfindungsgemäßen Leichtbauplatte quasi versiegelt sind, da ein doppelter Verschluss durch die beiden aufgebrachten Profilleisten erfolgt.
Die Profilleisten selbst sind aufgrund ihrer materialspezifischen Eigenschaften feuchteunempfindlich, quellen nicht und korrodieren auch nicht, so dass dies die erfindungsgemäße Leichtbauplatte bei ihrer bestimmungsgemäßen Verwendung entsprechend positiv beeinflusst und vom Stand der Technik abhebt.

Es liegt jedoch auch im Rahmen der Erfindung, dass die Profilleisten alle Längsrandseiten der Leichtbauplatte bedecken, so dass ein umfassender Schutz realisierbar ist.

Die erfindungsgemäße Leichtbauplatte soll nun anhand eines die Erfindung nicht einschränkenden Ausführungsbeispiels näher beschrieben werden.

Es zeigen:
- Figur 1 a - c: Perspektivische Darstellung einer erfindungsgemäßen Leichtbauplatte

In der Figur 1 a ist in einer perspektivischen Darstellung eine erfindungsgemäße Leichtbauplatte 1 dargestellt. Die Leichtbauplatte 1 weist einen viereckigen Querschnitt auf und besteht in diesem Ausführungsbeispiel aus den zwei sich gegenüberliegenden dünnwandigen Decklagen 2, 3, welche in etwa parallel zu einander angeordnet sind. Zwischen den Decklagen 2, 3 ist eine mit diesen verbundene Kernlage 4 angeordnet, welche in diesem Ausführungsbeispiel eine etwa S-förmige Struktur aufweist, wobei aber auch eine wabenartige Struktur mit einem entsprechenden hohen Hohlraumanteil möglich ist und wobei diese Kernlage 4 beispielsweise aus Papier oder ähnlichen Materialien hergestellt sein kann. In eine Stirnseite 11 der Leichtbauplatte 1 wurde eine Nut 5 eingebracht. Diese Nut 5 wird vorteilhafterweise durch eine Fräsung in die Stirnseite 11 der Leichtbauplatte 1 eingebracht. In diesem Ausführungsbeispiel ist die Nut 5 so dimensioniert, dass in den dünnwandigen Decklagen 2, 3 jeweils eine etwa L-förmige Aussparung ausgebildet ist, deren Öffnungen einander gegenüberliegen. Es liegt jedoch auch im Rahmen der Erfindung, dass die Nut 5 nicht wie in diesem Ausführungsbeispiel L-förmig bzw. rechtwinklig in den Decklagen 2, 3 ausgebildet ist, sondern auch in einem spitzen bzw. stumpfen Winkel bezogen auf die Längsseite der Decklage 2, 3. In die Nut 5 der Leichtbauplatte 1 ist eine Profilleiste 6 eingebracht, die in diesem Ausführungsbeispiel durch eine Verklebung mit der etwa L-förmigen Aussparung der Decklagen 2, 3 adhäsiv verbunden ist. Die Profilleiste 6 ist beispielsweise aus einem recycelten Styrol-Copolymeren im an sich bekannten Extrusionsverfahren hergestellt. Diesen thermoplastisch verarbeitbaren Werkstoff der Profilleiste 6 wurde das chemische Treibmittel Azodicarbonamid zugesetzt, sodass die Profilleiste 6 eine Dichte von etwa 0,6 g/cm³ aufweist. Die Dicke der Profilleiste 6 entspricht in diesem Ausführungsbeispiel etwa dem Doppelten der Tiefe der Nut 5 der Leichtbauplatte 1. Im vollautomatisierten Durchlaufverfahren wird die Leichtbauplatte 1 auf einer der Decklagen 2, 3 liegend an einer an sich bekannten Profilleistenanleimmaschine vorbeigeführt, sodass die Profilleiste 6 kontinuierlich und vollautomatisch in die Nut 5 der Leichtbauplatte 1 eingebracht wird. In einem zweiten Verfahrensschritt wird die mit der Profilleiste 6 verschlossene Längsstirnseite 11 der Leichtbauplatte 1 in einem weiteren Verfahrensschritt an einer an sich bekannten Fräsmaschine vorbeigeführt, sodass der über die Nut 5 der Leichtbauplatte 1 überstehende Teil der Profilleiste 6 bündig zur Stirnseite 11 der Leichtbauplatte 1 abgefräst wird. Damit wird eine vollflächige durch die abgefräste Profilleiste 6 verschlossene Stirnseite 11 der Leichtbauplatte 1 erzielt, die aufgrund der Schaumstruktur der Profilleiste 6 eine optimale Oberfläche für die Aufbringung einer nächsten Profilleiste 7 aufweist. Durch das mechanische Abtragen, wie beispielsweise Abfräsen des über die Nut 5 der Leichtbauplatte 1 überstehenden Teils der Profilleiste 6, entsteht eine für eine Verklebung optimierte vergrößerte strukturierte Oberfläche der Profilleiste 6, wobei die freigelegte Schaumstruktur noch zusätzlich löchrig-porös ist, sodass die Verklebung der nachfolgend aufzubringenden Profilleiste 7 durch das Eindringen des Klebstoffsystems in diese löchrig-poröse Oberfläche deutlich verbessert ist.

In der Figur 1b ist die erfindungsgemäße Leichtbauplatte 1 dargestellt, wobei die in die Nut 5 der Leichtbauplatte 1 eingebrachte Profilleiste 6 bündig mit der Stirnseite 11 der Leichtbauplatte 1 abschließt. Auf diese Oberfläche, welche beispielsweise durch eine KoronaBehandlung noch zusätzlich aktiviert ist, wird nun die Profilleiste 7 aufgebracht, welche an ihrer von der Stirnseite 11 der Leichtbauplatte 1 wegweisenden Seite ein Dekor aufweist, welches beispielsweise analog dem Dekor der Decklagen 2, 3 der Leichtbauplatte 1 ist. Auf die durch die Oberfläche der Profilleiste 6 und der Stirnseite 11 der Leichtbauplatte 1 gebildete Oberfläche wird nun ein Klebstoffsystem, wie beispielsweise ein Heißschmelzkleber aus der Gruppe der Polyurethane aufgetragen und in einem nächsten Verfahrensschritt wird die Profilleiste 7 aufgebracht. Die Profilleiste 7 ist im Allgemeinen etwas breiter dimensioniert als die Stirnseite 11 der Leichtbauplatte 1, sodass fertigungsbedingte Toleranzen in der Herstellung der Leichtbauplatte 1 ausgleichbar sind. Durch das Aufbringen der Profilleiste 7 erfolgt ein sogenannter "doppelter" Verschluss der Leichtbauplatte 1, mit der die Kernlage 4 vor möglichen äußeren Einflüssen geschützt ist.
Die damit erreichbare Haftkraft der Klebeverbindung zwischen der Profilleiste 6 und der Profilleiste 7 ist größer, als die Reißfestigkeit des thermoplastisch verarbeitbaren Werkstoffes der Profilleiste 6, 7.

In der Figur 1c ist die erfindungsgemäße Leichtbauplatte 1 dargestellt, bei der die über die Längsstirnseite 11 der Leichtbauplatte 1 überstehenden Ränder der Profilleiste 7 bündig zu den Decklagen 2, 3 abgetragen sind und der etwa prismatische Querschnitt der Profilleiste 7 an ihren oberen Kanten mit einem zusätzlichen optisch anspruchsvollen Radius versehen ist. Ein weiterer Vorteil der Verwendung von thermoplastisch verarbeitbaren Profilleisten 6, 7 wird darin gesehen, dass es bisher nach dem bekannten Stand der Technik nur möglich ist, eckige Leichtbauplatten 1 herzustellen, da die verwendeten Rahmenriegel für benötigte Freiformen, wie beispielsweise Radien, kreisförmige Leichtbauplatten 1 etc., nicht verwendbar sind. Es liegt jedoch auch im Rahmen der Erfindung, dass weitere Stirnseiten 11' der Leichtbauplatte je nach Anforderungsprofil mit derartigen Profilleisten 6, 7 dichtend verschließbar sind.

## Patentansprüche

1. Verfahren zur Herstellung einer Leichtbauplatte (1) mit zwei dünnwandigen Decklagen (2, 3) und mindestens einer zwischen den Decklagen (2, 3) angeordneten und mit dieser verbundenen Kernlage (4), umfassend folgende Verfahrensschritte:
a) dass in wenigstens eine Längsstirnseite (11) der Leichtbauplatte (1) eine Nut (5) eingebracht wird,
b) dass eine erste Profilleiste (6) in die Nut (5) der Leichtbauplatte (1) eingebracht wird,
c) dass der über die Nut (5) der Leichtbauplatte (1) überstehende Teil der ersten Profilleiste (6) abgetragen wird, **dadurch gekennzeichnet,**
d) **dass** eine zweite Profilleiste (7) auf die erste Profilleiste (6) aufgebracht wird und
e) **dass** die erste Profilleiste (6) mit einer mikroporösen Schaumstruktur hergestellt wird.

2. Verfahren nach Anspruch 1, **dadurch gekennzeichnet, dass** die Profilleiste (6, 7) aus einem thermoplastisch verarbeitbarem Werkstoff hergestellt wird.

3. Verfahren nach Anspruch 1 oder 2, **dadurch gekennzeichnet, dass** die Profilleiste (6, 7) aus der Gruppe der Polyolefine, Polystyrole, Styrol-Copolymere, Polyvinylchloride, Polycarbonate, Polyester, Polyamide, Ethylenvinylacetate oder Ähnlichem ausgewählt wird.

4. Verfahren nach einem der Ansprüche 1 bis 3, **dadurch gekennzeichnet, dass** die erste Profilleiste (6) eine geringere Dichte als die zweite Profilleiste (7) aufweist.

5. Verfahren nach Anspruch 4, **dadurch gekennzeichnet, dass** das Verhältnis der Dichte der ersten Profilleiste (6) zur Dichte der zweiten Profilleiste (7) wenigstens 0,1 beträgt.

6. Verfahren nach Anspruch4 oder 5, **dadurch gekennzeichnet, dass** die erste Profilleiste (6) eine Dichte von etwa 0,2 g/cm³ bis etwa 0,85 g/cm³ aufweist, vorzugsweise 0,40 g/cm³ bis 0,70 g/cm³.

7. Verfahren nach einem der Ansprüche 1 bis 6, **dadurch gekennzeichnet, dass** die erste Profilleiste (6) mit wenigstens einer teilweise strukturierten Oberfläche hergestellt wird.

8. Verfahren nach Anspruch 7, **dadurch gekennzeichnet, dass** die Oberfläche der ersten Profilleiste (6) mit einer Rauhtiefe von etwa 5 µm bis 40 µm, vorzugsweise 10 µm bis 25 µm hergestellt wird.

9. Verfahren nach einem der Ansprüche 1 bis 8, **dadurch gekennzeichnet, dass** die erste Profilleiste (6) mit einer Dicke hergestellt wird, die größer ist als die Tiefe der Nut (5) der Leichtbauplatte (1).

10. Verfahren nach einem der Ansprüche 1 bis 9, **dadurch gekennzeichnet, dass** die Profilleiste (6, 7) an ihrer der Nut (5) der Leichtbauplatte (1) zugewandten Seite wenigstens teilweise ein Haftvermittlersystem aufweist.

11. Verfahren nach einem der Ansprüche 1 bis 10, **dadurch gekennzeichnet, dass** das Haftvermittlersystem aus der Gruppe der PVC-Copolymere, Polyurethane ausgewählt wird.

12. Verfahren nach einem der Ansprüche 1 bis 11, **dadurch gekennzeichnet, dass** die Profilleiste (6, 7) an ihrer der Nut (5) der Leichtbauplatte (1) zugewandten Seite wenigstens teilweise eine Oberflächenaktivierung aufweist.

13. Verfahren nach einem der Ansprüche 1 bis 12, **dadurch gekennzeichnet, dass** die erste Profilleiste (6) stoffschlüssig in der Nut (5) der Leichtbauplatte (1) angeordnet wird.

14. Verfahren nach Anspruch 13, **dadurch gekennzeichnet, dass** für die stoffschlüssige Verbindung ein Klebstoffsystem verwendet wird aus der Gruppe der Polyamide, der Ethylenvinylacetate, der Polyolefine, der Polyurethane und dergleichen.

15. Verfahren nach Anspruch 1 bis 14, **dadurch gekennzeichnet, dass** die erste Profilleiste (6) kraftschlüssig in der Nut (5) der Leichtbauplatte (1) angeordnet wird.

16. Verfahren nach Anspruch 1 bis 15, **dadurch gekennzeichnet, dass** die zweite Profilleiste (7) stoffschlüssig an der ersten Profilleiste (6) angeordnet wird.

17. Verfahren nach Anspruch 16, **dadurch gekennzeichnet, dass** die Haftkraft der Klebeverbindung zwischen der ersten Profilleiste (6) und der zweiten Profilleiste (7) größer ist als die Reißfestigkeit des thermoplastisch verarbeitbaren Werkstoffes der Profilleiste (6, 7).

18. Leichtbauplatte (1) mit zwei dünnwandigen Decklagen (2, 3) und mindestens einer zwischen den Decklagen (2,3) angeordneten und mit dieser verbundenen Kernlage (4), wobei in wenigstens eine Längsstirnseite (11) der Leichtbauplatte (1) eine Nut (5) eingebracht ist, wobei in die Nut (5) eine erste Profilleiste (6) eingebracht ist und die über die Nut (5) der Leichtbauplatte (1) überstehende Profilleiste (6) abgetragen ist, **dadurch gekennzeichnet, dass** auf die erste Profilleiste (6) eine zweite Profilleiste (7) aufgebracht ist und dass die erste Profilleiste (6) eine mikroporöse Schaumstruktur aufweist.

19. Leichtbauplatte nach Anspruch 18, **dadurch gekennzeichnet, dass** die Profilleiste (6, 7) aus einem thermoplastisch verarbeitbaren Werkstoff besteht.

20. Leichtbauplatte nach Anspruch 18 oder 19, **dadurch gekennzeichnet, dass** die Profilleiste (6, 7) aus der Gruppe der Polyolefine, Polystyrole, Styrol-Copolymere, Polyvinylchloride, Polycarbonate, Polyester, Polyamide, Ethylenvinylacetate oder Ähnlichem ausgewählt ist.

21. Leichtbauplatte einem der Ansprüche 18 bis 20, **dadurch gekennzeichnet, dass** die erste Profilleiste (6) eine geringere Dichte als die zweite Profilleiste (7) aufweist.

22. Leichtbauplatte nach einem der Ansprüche 18 bis 21, **dadurch gekennzeichnet, dass** das Verhältnis der Dichte der ersten Profilleiste (6) zur Dichte der zweiten Profilleiste (7) wenigstens 0,1 beträgt.

23. Leichtbauplatte nach einem der Ansprüche 18 bis 22, **dadurch gekennzeichnet, dass** die erste Profilleiste (6) eine Dichte von etwa 0,2 g/cm³ bis etwa 0,85 g/cm³ aufweist, vorzugsweise 0,40 g/cm³ bis 0,70 g/cm³.

24. Leichtbauplatte nach einem der Ansprüche 18 bis 23, **dadurch gekennzeichnet, dass** die erste Profilleiste (6) wenigstens teilweise eine strukturierte Oberfläche aufweist.

25. Leichtbauplatte nach einem der Ansprüche 18 bis 24, **dadurch gekennzeichnet, dass** die Oberfläche der ersten Profilleiste (6) eine Rauhtiefe von etwa 5 µm bis 40 µm, vorzugsweise 10 µm bis 25 µm aufweist.

26. Leichtbauplatte nach einem der Ansprüche 18 bis 25, **dadurch gekennzeichnet, dass** die Dicke der ersten Profilleiste (6) größer ist als die Tiefe der Nut (5) der Leichtbauplatte (1).

27. Leichtbauplatte nach einem der Ansprüche 18 bis 26, **dadurch gekennzeichnet, dass** die Profilleiste (6, 7) an ihrer der Nut (5) der Leichtbauplatte (1) zugewandten Seite wenigstens teilweise ein Haftvermittlersystem aufweist.

28. Leichtbauplatte nach Anspruch 27, **dadurch gekennzeichnet, dass** das Haftvermittlersystem aus der Gruppe der PVC-Copolymere, Polyurethane ausgewählt ist.

29. Leichtbauplatte nach einem der Ansprüche 18 bis 28, **dadurch gekennzeichnet, dass** die Profilleiste (6, 7) an ihrer der Nut (5) der Leichtbauplatte (1) zugewandten Seite wenigstens teilweise eine Oberflächenaktivierung aufweist.

30. Leichtbauplatte nach Anspruch einem der Ansprüche 18 bis 29, **dadurch gekennzeichnet, dass** die erste Profilleiste (6) stoffschlüssig in der Nut (5) der Leichtbauplatte (1) angeordnet ist.

31. Leichtbauplatte nach Anspruch einem der Ansprüche 18 bis 30, **dadurch gekennzeichnet, dass** für die stoffschlüssige Verbindung ein Klebstoffsystem aus der Gruppe der Polyamide, der Ethylenvinylacetate, der Polyolefine, der Polyurethane und dergleichen ausgewählt ist.

32. Leichtbauplatte nach einem der Ansprüche 18 bis 31, **dadurch gekennzeichnet, dass** die erste Profilleiste (6) kraftschlüssig in der Nut (5) der Leichtbauplatte (1) angeordnet ist.

33. Leichtbauplatte nach einem der Ansprüche 18 bis 32, **dadurch gekennzeichnet, dass** die zweite Profilleiste (7) stoffschlüssig an der ersten Profilleiste (6) angeordnet ist.

34. Leichtbauplatte nach einem der Ansprüche 18 bis 33, **dadurch gekennzeichnet, dass** die Haftkraft der Klebeverbindung zwischen der ersten Profilleiste (6) und der zweiten Profilleiste (7) größer ist, als die Reißfestigkeit des thermoplastisch verarbeitbaren Werkstoffes der Profilleiste (6,7).

## Claims

1. Process for producing a lightweight panel (1) with two thin-walled outer layers (2,3) and at least one core layer (4) arranged between the outer layers (2, 3) and bonded to these, encompassing the following steps:
a) introducing a groove (5) into at least one longitudinal edge (11) of the lightweight panel (1),
(b) introducing a first profile strip (6) into the groove (5) of the lightweight panel (1),
c) ablating that portion of the first profile strip (6) that projects beyond the groove (5) of the lightweight panel (1), **characterized**
d) **in that** a second profile strip (7) is applied to the first profile strip (6) and
e) **in that** the first profile strip (6) is produced with a microporous foam structure.

2. Process according to Claim 1, **characterized in that** the profile strip (6, 7) is produced from a thermoplastically processable material.

3. Process according to Claim 1 or 2, **characterized in that** the profile strip (6, 7) is selected from the group of the polyolefins, polystyrenes, styrene copolymers, polyvinyl chlorides, polycarbonates, polyesters, polyamides, ethylene-vinyl acetates or the like.

4. Process according to any of Claims 1 to 3, **characterized in that** the density of the first profile strip (6) is lower than that of the second profile strip (7).

5. Process according to Claim 4, **characterized in that** the ratio of the density of the first profile strip (6) to the density of the second profile strip (7) is at least 0.1.

6. Process according to Claim 4 or 5, **characterized in that** the density of the first profile strip (6) is from about 0.2 g/cm³ to about 0.85 g/cm³, preferably from 0.40 g/cm³ to 0.70 g/cm³.

7. Process according to any of Claims 1 to 6, **characterized in that** the first profile strip (6) is produced with at least one to some extent structured surface.

8. Process according to Claim 7, **characterized in that** the surface of the first profile strip (6) is produced with a roughness depth from about 5 µm to 40 µm, preferably from 10 µm to 25 µm.

9. Process according to any of Claims 1 to 8, **characterized in that** the first profile strip (6) is produced with a thickness which is greater than the depth of the groove (5) of the lightweight panel (1).

10. Process according to any of Claims 1 to 9, **characterized in that that** side of the profile strip (6, 7) that faces towards the groove (5) of the lightweight panel (1) has at least to some extent an adhesion-promoter system.

11. Process according to any of Claims 1 to 10, **characterized in that** the adhesion-promoter system is selected from the group of the PVC copolymers and polyurethanes.

12. Process according to any of Claims 1 to 11, **characterized in that that** side of the profile strip (6, 7) that faces towards the groove (5) of the lightweight panel (1) has surface activation to at least some extent.

13. Process according to any of Claims 1 to 12, **characterized in that** the first profile strip (6) is arranged with coherent bonding in the groove (5) of the lightweight panel (1).

14. Process according to Claim 13, **characterized in that**, for the coherent bonding, an adhesive system is used from the group of the polyamides, of the ethylene-vinyl acetates, of the polyolefins, of the polyurethanes and the like.

15. Process according to any of Claims 1 to 14, **characterized in that** the first profile strip (6) is arranged with interlock bonding in the groove (5) of the lightweight panel (1).

16. Process according to any of Claims 1 to 15, **characterized in that** the second profile strip (7) is arranged with coherent bonding on the first profile strip (6).

17. Process according to Claim 16, **characterized in that** the adhesion of the adhesive bond between the first profile strip (6) and the second profile strip (7) is greater than the ultimate tensile strength of the thermoplastically processable material of the profile strip (6, 7).

18. Lightweight panel (1) with two thin-walled outer layers (2, 3) and at least one core layer (4) arranged between the outer layers (2, 3) and bonded to these, where a groove (5) has been introduced into at least one longitudinal edge (11) of the lightweight panel (1), where a first profile strip (6) has been introduced into the groove (5) and the profile strip (6) that projects beyond the groove (5) of the lightweight panel (1) has been ablated, **characterized in that** a second profile strip (7) has been applied to the first profile strip (6) and **in that** the first profile strip (6) has a microporous foam structure.

19. Lightweight panel according to Claim 18, **characterized in that** the profile strip (6, 7) is composed of a thermoplastically processable material.

20. Lightweight panel according to Claim 18 or 19, **characterized in that** the profile strip (6, 7) has been selected from the group comprising polyolefins, polystyrenes, styrene copolymers, polyvinyl chlorides, polycarbonates, polyesters, polyamides, ethylene-vinyl acetates or the like.

21. Lightweight panel according to any of Claims 18 to 20, **characterized in that** the density of the first profile strip (6) is lower than that of the second profile strip (7).

22. Lightweight panel according to any of Claims 18 to 21, **characterized in that** the ratio of the density of the first profile strip (6) to the density of the second profile strip (7) is at least 0.1.

23. Lightweight panel according to any of Claims 18 to 22, **characterized in that** the density of the first profile strip (6) is from about 0.2 g/cm³ to about 0.85 g/cm³, preferably from 0.40 g/cm³ to 0.70 g/cm³.

24. Lightweight panel according to any of Claims 18 to 23, **characterized in that** the first profile strip (6) has at least to some extent a structured surface.

25. Lightweight panel according to any of Claims 18 to 24, **characterized in that** the surface of the first profile strip (6) has a roughness depth from about 5 µm to 40 µm, preferably from 10 µm to 25 µm.

26. Lightweight panel according to any of Claims 18 to 25, **characterized in that** the thickness of the first profile strip (6) is greater than the depth of the groove (5) of the lightweight panel (1).

27. Lightweight panel according to any of Claims 18 to 26, **characterized in that that** side of the profile strip (6, 7) that faces towards the groove (5) of the lightweight panel (1) has at least to some extent an adhesion-promoter system.

28. Lightweight panel according to Claim 27,
**characterized in that** the adhesion-promoter system is selected from the group of the PVC copolymers and polyurethanes.

29. Lightweight panel according to any of Claims 18 to 28, **characterized in that that** side of the profile strip (6, 7) that faces towards the groove (5) of the lightweight panel (1) has surface activation to at least some extent.

30. Lightweight panel according to any of Claims 18 to 29, **characterized in that** the first profile strip (6) has been arranged with coherent bonding in the groove (5) of the lightweight panel (1).

31. Lightweight panel according to any of Claims 18 to 30, **characterized in that**, for the coherent bonding, an adhesive system has been selected from the group of the polyamides, of the ethylene-vinyl acetates, of the polyolefins, of the polyurethanes and the like.

32. Lightweight panel according to any of Claims 18 to 31, **characterized in that** the first profile strip (6) has been arranged with interlock bonding in the groove (5) of the lightweight panel (1).

33. Lightweight panel according to any of Claims 18 to 32, **characterized in that** the second profile strip (7) has been arranged with coherent bonding on the first profile strip (6).

34. Lightweight panel according to any of Claims 18 to 33, **characterized in that** the adhesion of the adhesive bond between the first profile strip (6) and the second profile strip (7) is greater than the ultimate tensile strength of the thermoplastically processable material of the profile strip (6, 7).

## Revendications

1. Procédé de fabrication d'une plaque structurelle légère (1) qui présente deux couches de recouvrement (2, 3) en paroi mince et au moins une couche d'âme (4) disposée entre les couches de recouvrement (2, 3) et reliée à ces dernières, le procédé comprenant les étapes suivantes :
a) une rainure (5) est ménagée dans au moins un côté frontal longitudinal (11) de la plaque structurelle légère (1),
b) une première languette profilée (6) est insérée dans la rainure (5) de la plaque structurelle légère (1),
c) la partie de la première languette profilée (6) qui déborde au-delà de la rainure (5) de la plaque structurelle légère (1) est enlevée,
**caractérisé en ce que**
d) une deuxième languette profilée (7) est appliquée sur la première languette profilée (6) et
e) la première languette profilée (6) est réalisée en une structure de mousse microporeuse.

2. Procédé selon la revendication 1, **caractérisé en ce que** la languette profilée (6, 7) est réalisée en un matériau apte à être traité en conditions thermoplastiques.

3. Procédé selon les revendications 1 ou 2, **caractérisé en ce que** la languette profilée (6, 7) est sélectionnée dans l'ensemble constitué des polyoléfines, des polystyrènes, des copolymères de styrène, des poly(chlorure de vinyle), des polycarbonates, des polyesters, des polyamides, des acétate de vinyle-éthylène ou similaires.

4. Procédé selon l'une des revendications 1 à 3, **caractérisé en ce que** la masse spécifique de la première languette profilée (6) est inférieure à celle de la deuxième languette profilée (7).

5. Procédé selon la revendication 4, **caractérisé en ce que** le rapport entre la masse spécifique de la première languette profilée (6) et la masse spécifique de la deuxième languette profilée (7) est d'au moins 0, 1.

6. Procédé selon les revendications 4 ou 5, **caractérisé en ce que** la masse spécifique de la première languette profilée (6) est d'environ 0,2 g/cm³ à environ 0,85 g/cm³ et de préférence de 0,40 g/cm³ à 0,70 g/cm³.

7. Procédé selon l'une des revendications 1 à 6, **caractérisé en ce que** la première languette profilée (6) est réalisée avec au moins une surface partiellement structurée.

8. Procédé selon la revendication 7, **caractérisé en ce que** la surface de la première languette profilée (6) est réalisée avec une rugosité d'une profondeur d'environ 5 µm à 40 µm et de préférence de 10 µm à 25 µm.

9. Procédé selon l'une des revendications 1 à 8, **caractérisé en ce que** l'épaisseur de la première languette profilée (6) est supérieure à la profondeur de la rainure (5) de la plaque structurelle légère (1).

10. Procédé selon l'une des revendications 1 à 9, **caractérisé en ce que** sur son côté tourné vers la rainure (5) de la plaque structurelle légère (1), au moins une partie de la languette profilée (6, 7) présente un système de renforcement de l'adhérence.

11. Procédé selon l'une des revendications 1 à 10, **caractérisé en ce que** le système de renforcement de l'adhérence est sélectionné dans l'ensemble des copolymères de PVC et des polyuréthanes.

12. Procédé selon l'une des revendications 1 à 11, **caractérisé en ce que** sur son côté tourné vers la rainure (5) de la plaque structurelle légère (1), au moins une partie de la languette profilée (6, 7) présente une activation de surface.

13. Procédé selon l'une des revendications 1 à 12, **caractérisé en ce que** la première languette profilée (6) est disposée en correspondance de matière dans la rainure (5) de la plaque structurelle légère (1).

14. Procédé selon la revendication 13, **caractérisé en ce que** pour la liaison en correspondance de matière, on sélectionne un système d'adhésif dans l'ensemble constitué des polyamides, des acétate de vinyle-éthylène, des polyoléfines, des polyuréthanes et similaires.

15. Procédé selon les revendications 1 à 14, **caractérisé en ce que** la première languette profilée (6) est disposée en correspondance mécanique dans la rainure (5) de la plaque structurelle légère (1).

16. Procédé selon les revendications 1 à 15, **caractérisé en ce que** la deuxième languette profilée (7) est disposée en correspondance de matière sur la première languette profilée (6).

17. Procédé selon la revendication 16, **caractérisé en ce que** la force d'adhérence de la liaison collée entre la première languette profilée (6) et la deuxième languette profilée (7) est supérieure à la résistance à la déchirure du matériau apte à être traité en conditions thermoplastiques de la languette profilée (6, 7).

18. Plaque structurelle légère (1) qui présente deux couches de recouvrement (2, 3) en paroi mince et au moins une couche d'âme (4) disposée entre les couches de recouvrement (2, 3) et reliée à ces dernières, une rainure (5) étant ménagée dans au moins un côté frontal longitudinal (11) de la plaque structurelle légère (1), une première languette profilée (6) étant insérée dans la rainure (5) et la languette profilée (6) qui déborde au-delà de la rainure (5) de la plaque structurelle légère (1) étant enlevée,
**caractérisée en ce que**
une deuxième languette profilée (7) est appliquée sur la première languette profilée (6) et
**en ce que** la première languette profilée (6) présente une structure en mousse microporeuse.

19. Plaque structurelle légère selon la revendication 18, **caractérisée en ce que** la languette profilée (6, 7) est constituée d'un matériau traité en conditions thermoplastiques.

20. Plaque structurelle légère selon les revendications 18 ou 19, **caractérisée en ce que** la languette profilée (6, 7) est sélectionnée dans l'ensemble constitué des polyoléfines, des polystyrènes, des copolymères de styrène, des poly(chlorure de vinyle), des polycarbonates, des polyesters, des polyamides, des acétate de vinyle-éthylène ou similaires.

21. Plaque structurelle légère selon l'une des revendications 18 à 20, **caractérisée en ce que** la masse spécifique de la première languette profilée (6) est inférieure à celle de la deuxième languette profilée (7).

22. Plaque structurelle légère selon l'une des revendications 18 à 21, **caractérisée en ce que** le rapport entre la masse spécifique de la première languette profilée (6) et la masse spécifique de la deuxième languette profilée (7) est d'au moins 0,1.

23. Plaque structurelle légère selon l'une des revendications 18 à 22, **caractérisée en ce que** la masse spécifique de la première languette profilée (6) est d'environ 0,2 g/cm³ à environ 0,85 g/cm³ et de préférence de 0,40 g/cm³ à 0,70 g/cm³.

24. Plaque structurelle légère selon l'une des revendications 18 à 23, **caractérisée en ce que** la première languette profilée (6) est réalisée avec au moins une surface partiellement structurée.

25. Plaque structurelle légère selon l'une des revendications 18 à 24, **caractérisée en ce que** la surface de la première languette profilée (6) est réalisée avec une rugosité d'une profondeur d'environ 5 µm à 40 µm et de préférence de 10 µm à 25 µm.

26. Plaque structurelle légère selon l'une des revendications 18 à 25, **caractérisée en ce que** l'épaisseur de la première languette profilée (6) est supérieure à la profondeur de la rainure (5) de la plaque structurelle légère (1).

27. Plaque structurelle légère selon l'une des revendications 18 à 26, **caractérisée en ce que** sur son côté tourné vers la rainure (5) de la plaque structurelle légère (1), au moins une partie de la languette profilée (6, 7) présente un système de renforcement de l'adhérence.

28. Plaque structurelle légère selon la revendication 27, **caractérisée en ce que** le système de renforcement de l'adhérence est sélectionné dans l'ensemble des copolymères de PVC et des polyuréthanes.

29. Plaque structurelle légère selon l'une des revendications 18 à 28, **caractérisée en ce que** sur son côté tourné vers la rainure (5) de la plaque structurelle légère (1), au moins une partie de la languette profilée (6, 7) présente une activation de surface.

30. Plaque structurelle légère selon l'une des revendications 18 à 29, **caractérisée en ce que** la première languette profilée (6) est disposée en correspondance de matière dans la rainure (5) de la plaque structurelle légère (1).

31. Plaque structurelle légère selon l'une des revendications 18 à 30, **caractérisée en ce que** pour la liaison en correspondance de matière, on sélectionne un système d'adhésif dans l'ensemble constitué des polyamides, des acétate de vinyle-éthylène, des polyoléfines, des polyuréthanes et similaires.

32. Plaque structurelle légère selon l'une des revendications 18 à 31, **caractérisée en ce que** la première languette profilée (6) est disposée en correspondance mécanique dans la rainure (5) de la plaque structurelle légère (1).

33. Plaque structurelle légère selon l'une des revendications 18 à 32, **caractérisée en ce que** la deuxième languette profilée (7) est disposée en correspondance de matière sur la première languette profilée (6).

34. Plaque structurelle légère selon l'une des revendications 18 à 33, **caractérisée en ce que** la force d'adhérence de la liaison collée entre la première languette profilée (6) et la deuxième languette profilée (7) est supérieure à la résistance à la déchirure du matériau apte à être traité en conditions thermoplastiques de la languette profilée (6, 7).
